# EUROPÄISCHE PATENTSCHRIFT

(11) **EP 0 939 049 B1**
(45) Veröffentlichungstag und Bekanntmachung des Hinweises auf die Patenterteilung: **17.04.2002**
(21) Anmeldenummer: 99102141.1
(22) Anmeldetag: 03.02.1999
(51) Int. Cl.: B65H 29/58

(54) **Vorrichtung zur Probebogenentnahme an einem Ausleger einer Bogendruckmaschine**
Device for removing a test sheet in a delivery apparatus of a sheet printing machine
Dispositif pour prélever une feuille d'essai dans un appareil de sortie d'une machine à imprimer des feuilles

(30) Priorität: 27.02.1998 DE 19808310
(43) Veröffentlichungstag der Anmeldung: 01.09.1999
(62) Teilanmeldung aus: 01118391.0
(73) Patentinhaber: MAN Roland Druckmaschinen AG, 63075 Offenbach (DE)
(72) Erfinder: Dettinger, Dieterich, 63150 Heusenstamm (DE); Höll, Roland, 64331 Weiterstadt (DE); Weiss, Thomas, 63512 Hainburg (DE)
(74) Vertreter: Stahl, Dietmar

(56) Entgegenhaltungen:
- EP-A- 0 939 050
- DE-A- 2 900 645
- DE-A- 3 230 436
- DE-A- 4 213 032
- DE-C- 4 207 107
- DE-U- 9 305 757

## Beschreibung

Die Erfindung betrifft eine Vorrichtung zur Probebogenentnahme an einem Ausleger einer Bogendruckmaschine mit einem in den Bogenablageweg über dem Bogenstapel einfahrbaren Bogenhochhalter und einem Bogenanschlag für die Vorderkante der Bogen, der aus einer an den Bogenstapel angestellten Anschlagposition in eine die Entnahme von Probebogen ermöglichende Entnahmeposition verfahrbar ist.

Vorrichtungen zur Probebogenentnahme sind in unterschiedlicher Ausgestaltung bekannt. Sie dienen dazu, während des Druckbetriebs die Entnahme von Probebogen zur Kontrolle des Druckergebnisses zu ermöglichen.

Bei einer aus der DE 42 13 032 A bekannten Vorrichtung der angegebenen Art wird zur Entnahme von Probebogen ein Hilfsanschlag eingeschwenkt und auf den dem Probebogen vorausgehenden Vorgängerbogen abgesetzt, wodurch die obersten Bogen auf dem Auslagestapel fixiert werden. Beidseitig des Hilfsanschlags angeordnete Bläser blasen in den Auslagestapel hinein und heben den ankommenden Probebogen über den Hilfsanschlag hinweg. Die Vorderanschläge werden so zurückgeklappt, daß der Probebogen diese nicht mehr erreicht und der Probebogen durch seine kinetische Energie über die Vorderkante des Stapelgrundrisses hinaus gefördert wird.

Gleichzeitig werden Bogenhochhalter über dem Probebogen und unter dem ersten Folgebogen eingeschwenkt. Der auf diese Weise separierte Probebogen kann nun an seiner Vorderkante gegriffen und entnommen werden. Die bekannte Vorrichtung erfordert eine taktgenaue Steuerung des Hilfsanschlags, damit es nicht zu einer Kollision und Beschädigung der sich ablegenden Bogen kommt. Weiterhin ist von Nachteil, daß die Ruheposition der Vorderkante der Probebogen von Fall zu Fall sehr unterschiedlich sein kann und es vorkommen kann, daß der Probebogen zu weit über die Stapelvorderkante hinaus gefördert wird, weil die kinetische Restenergie der Probebogen erheblichen Schwankungen unterworfen ist.

Aus der DE 32 30 436 A ist weiterhin eine Vorrichtung zur Bogenablage und Probebogenentnahme bekannt, bei der die Bogen von einem Nachgreifer bis zu einem Bogenanschlag gefördert werden. Zur Probebogenentnahme wird der Bogenanschlag entfernt und eine pneumatische Bogentrenneinrichtung eingeschwenkt und der Nachgreifer derart umgesteuert, daß die Probebogen über die Vorderkante des Bogenauslagestapels hinaus gefördert und abgelegt werden. Nachdem eine wählbare Anzahl von Probebogen abgelegt ist, wird über diesen eine Hilfsanschlageinrichtung eingeschwenkt, auf der die nachfolgenden Bogen mit zurückgesteuertem Nachgreifer abgelegt werden. Die vorstehenden Probebogen können zwischen der Bogentrenneinrichtung und der Hilfsanschlageinrichtung herausgenommen werden. Diese bekannte Vorrichtung ist aufwendig und weist eine vergleichsweise große Zahl bewegbarer Elemente auf, deren Steuerung aufeinander abgestimmt werden muß.

DE 93 05 757 U offenbart eine Vorrichtung gemäß dem Oberbegriff des Anspruchs 1.

Der Erfindung liegt die Aufgabe zugrunde, eine Vorrichtung zur Probebogenentnahme der eingangs genannten Art zu schaffen, die sich durch einen geringen Bauaufwand und eine einfache Steuerbarkeit auszeichnet und die eine einfache und sichere Probebogenentnahme ermöglicht.

Erfindungsgemäß wird diese Aufgabe dadurch gelöst, daß der Bogenanschlag in eine zweite von dem Bogenstapel abgestellte Anschlagposition verfahrbar ist und die Bogenförderung derart einstellbar ist, daß der Probebogen mit seiner Vorderkante bis an den vom Bogenstapel abgestellten Bogenanschlag gefördert wird und daß der Bogenanschlag aus der zweiten Anschlagposition in die Entnahmeposition verfahrbar ist.

Mit der erfindungsgemäßen Vorrichtung ist es ohne aufwendige Hilfseinrichtungen und komplizierte Steuerungen möglich, die Probebogen in einer genau definierten Lage mit über die Stapelvorderkante hinausragendem vorderen Bogenrand abzulegen, ohne daß die Gefahr einer Beschädigung der Bogenvorderkante besteht. Nach Verfahren des Bogenanschlags in die Entnahmeposition können die Probebogen dann an einer genau festgelegten Stelle gegriffen und von dem Bogenstapel abgenommen werden. Dieser genau definierte Eingriffsbereich kann mit Schutzvorrichtungen gesichert sein, so daß keine Verletzungsgefahr besteht. Auch ein Ergreifen und Entnehmen von Probebogen mit Hilfe maschineller Einrichtungen ist durch die genau definierte Lage der Vorderkante der Probebogen möglich.

Das Verfahren des Bogenanschlags in die zweite Anschlagposition kann erfindungsgemäß durch Parallelverschiebung und/oder durch eine Drehbewegung erfolgen. Im Falle einer Drehbewegung kann es vorteilhaft sein, wenn der Bogenanschlag zwei im Winkel zueinander angeordnete Anschlagflächen aufweist, wobei die eine Anschlagfläche in der einen an den Bogenstapel angestellten Anschlagposition und die andere Anschlagfläche in der zweiten vom Bogenstapel abgestellten Anschlagposition wirksam ist.

Die Erfindung wird nachfolgend anhand von Ausführungsbeispielen näher erläutert, die in der Zeichnung dargestellt sind. Es zeigen
- Figur 1: eine erfindungsgemäße Vorrichtung zur Probebogenentnahme mit einem durch Parallelverschiebung verfahrbaren Bogenanschlag,
- Figur 2: eine erfindungsgemäße Vorrichtung zur Probebogenentnahme mit einem durch Drehung verfahrbaren Bogenanschlag.

In Figur 1 ist ein Bogenstapel 1 gezeigt, der sich in einem nicht näher dargestellten Ausleger einer Bogendruckmaschine befindet und dem in üblicher Weise mittels einer Bogenfördereinrichtung, zum Beispiel einem Kettengreifersystem in stetiger Folge bedruckte Bogen von oben zuführbar sind. Die Zuführung erfolgt hierbei in der Weise, daß die Bogen in der durch einen Pfeil 2 angegebenen Richtung mit Hilfe von Greifern über den Bogenstapel 1 transportiert und dann an einer bestimmten Stelle losgelassen werden. Unterstützt von Blaseinrichtungen fallen die Bogen dann auf den Bogenstapel 1, wobei sie aufgrund eines aus der horizontalen Förderbewegung resultierenden und gegebenenfalls durch Bremsvorrichtungen verminderten Bewegungsimpulses mit ihrer Vorderkante an einem Bogenanschlag 3 anstoßen. Der Bogenanschlag 3 ist an einer Welle 4 befestigt, die drehbar an einem Schlitten 5 gelagert ist. Der Schlitten 5 ist in einer Führung 6 horizontal und senkrecht zu der durch die Vorderkanten der Bogen gebildeten vorderen Stapelfläche 7 geführt und kann mit Hilfe eines Hubzylinders 8 bewegt werden, um den Bogenanschlag 3 aus einer ersten Anschlagposition I in eine zweite Anschlagposition II oder umgekehrt zu verfahren. In der Anschlagposition I, die für die Bildung des Bogenstapels 1 bestimmt ist, ist der Bogenanschlag 3 an die vordere Stapelfläche 7 des Bogenstapels 1 angestellt.

Soll ein Probebogen entnommen werden, so wird der Bogenanschlag 3 mit Hilfe des Hubzylinders 8 in die Anschlagposition II verfahren, in der sich der Bogenanschlag 3 in einem Abstand von der vorderen Stapelfläche 7 befindet. Gleichzeitig wird die Bogenfördereinrichtung so eingestellt, daß der zugeführte Probebogen 9 einen genügend großen Bewegungsimpuls in Förderrichtung erhält, damit er mit seiner Vorderkante bis zum Anstoßen an den in der Anschlagposition II befindlichen Bogenanschlag 3 bewegt wird. Nach dem Ablegen des Probebogens 9 wird ein Bogenhochhalter 10 in den Bogenablageweg über dem Bogenstapel 1 eingefahren, der die einlaufenden Folgebogen zurückhält. Das Hochhalten der Folgebogen kann zusätzlich durch nicht dargestellte Blaseinrichtungen unterstützt werden. Gleichzeitig wird der Bogenanschlag 3 durch Drehen der Welle 4 in die strichpunktiert dargestellte Entnahmeposition III geschwenkt, in der der Probebogen 9 an seinem über die vordere Stapelfläche 7 hinausragenden Randbereich sicher gegriffen und entnommen werden kann. Sobald der Probebogen 9 entnommen ist, wird der Bogenanschlag 3 wieder in die Anschlagposition I gefahren und anschließend der Bogenhochhalter 10 zurückgezogen, so daß die inzwischen abgelegten Folgebogen auf den Bogenstapel herunterfallen.

Die von dem Bogenstapel 1 abgestellte Anschlagposition II läßt sich bei dem Ausführungsbeispiel gemäß Figur 1 auch ohne eine Parallelverschiebung allein durch Drehung des Bogenanschlags 3, in der Zeichnung entgegen dem Uhrzeigersinn, um einen definierten Winkel erreichen, so daß der Bauaufwand für die Schlittenführung und ihre Betätigung entfallen kann. Der Drehung des Bogenanschlags 3 sind hierbei allerdings enge Grenzen gesetzt, da sich mit der Drehung auch die Anschlagfläche neigt und ihre Anschlagwirkung verliert, wenn der Neigungswinkel den Reibungswinkel der Reibpaarung Bedruckstoff-Anschlagfläche überschreitet. Ohne reibungserhöhende Maßnahmen läßt sich mit dieser baulich einfacheren Variante daher nur ein kleinerer Überstand des Probebogens erreichen.

Bei dem in Figur 2 gezeigten Ausführungsbeispiel weist der Bogenanschlag 3 zwei Anschlagflächen 31, 32 auf, die parallel zur Wellenachse angeordnet sind und einen Winkel von etwa 110° einschließen. Die Anschlagfläche 31 hat einen größeren Abstand von der Welle 4 als die Anschlagfläche 32. Die Welle 4 des Bogenanschlags ist im Gegensatz zum Ausführungsbeispiel gemäß Figur 1 in einem ortsfesten Lager drehbar gelagert.

In der Anschlagposition I zur normalen Ablage von Bogen auf dem Bogenstapel 1 ist der Bogenanschlag 3 mit seiner Anschlagfläche 31 an den Bogenstapel 1 angestellt. Die Anschlagfläche 32 schließt sich an das untere Ende der Anschlagfläche 31 an, wobei die durch die beiden Anschlagflächen 31, 32 gebildete Kante etwa in der gleichen horizontalen Ebene liegt, wie die Drehachse der Welle 4. Für die Entnahme eines Probebogens 9 wird die Welle 4 mit dem Bogenanschlag 3 in der Ansicht gemäß Figur 2 entgegen dem Uhrzeigersinn um etwa 70° gedreht. Hierdurch wird die Anschlagfläche 31 von dem Bogenstapel 1 abgestellt und die Anschlagfläche 32 im wesentlichen parallel zur vorderen Stapelfläche 7 ausgerichtet. Entsprechend ihres geringeren Abstands von der Welle 4 befindet sich die Anschlagfläche 32 dieser Anschlagposition II des Bogenanschlags 3 in einem Abstand von der vorderen Stapelfläche 7, so daß der an die Anschlagfläche 32 anstoßende Probebogen 9 mit seinem vorderen Randbereich über die Stapelfläche 7 hinausragt. Die Folgebogen werden wie bei dem vorangegangenen Ausführungsbeispiel durch Ausfahren eines Bogenhochhalters 10 hochgehalten. Gleichzeitig wird die Welle 4 mit dem Bogenanschlag 3 nochmals entgegen dem Uhrzeigersinn um 90° in die Entnahmeposition III gedreht, in der der überstehende Randbereich des Probebogens 9 ergriffen und der Probebogen 9 entnommen werden kann. Danach wird der Bogenanschlag 3 im Uhrzeigersinn wieder in die Anschlagposition I zurückgedreht und der Bogenhochhalter zurückgezogen.

## Patentansprüche

1. Vorrichtung zur Probebogenentnahme an einem Ausleger einer Bogendruckmaschine mit einem in den Bogenablageweg über dem Bogenstapel (1) einfahrbaren Bogenhochhalter (10) und einem Bogenanschlag (3) für die Vorderkante der Bogen, der aus einer an den Bogenstapel angestellten Anschlagposition (I) in eine die Entnahme von Probebogen (9) ermöglichende Entnahmeposition (III) verfahrbar ist, **dadurch gekennzeichnet, daß** der Bogenanschlag (3) in eine zweite von dem Bogenstapel (1) abgestellte Anschlagposition (II) verfahrbar ist und die Bogenförderung derart einstellbar ist, daß der Probebogen (9) mit seiner Vorderkante bis an den vom Bogenstapel abgestellten Bogenanschlag (3) gefördert wird und daß der Bogenanschlag (3) aus der zweiten Anschlagposition in die Entnahmeposition (III) verfahrbar ist.

2. Vorrichtung nach Anspruch 1, **dadurch gekennzeichnet, daß** der Bogenanschlag (3) durch Parallelverschiebung in die zweite Anschlagposition (II) verfahrbar ist.

3. Vorrichtung nach Anspruch 1, **dadurch gekennzeichnet, daß** der Bogenanschlag (3) durch eine Drehbewegung in die zweite Anschlagposition (II) verfahrbar ist.

4. Vorrichtung nach Anspruch 3, **dadurch gekennzeichnet, daß** der Bogenanschlag (3) zwei im Winkel zueinander angeordnete Anschlagflächen (31, 32) aufweist, wobei die eine Anschlagfläche (31) in der einen an dem Bogenstapel (1) angestellten Anschlagposition (I) und die andere Anschlagfläche (32) in der zweiten vom Bogenstapel (1) abgestellten Anschlagposition (II) wirksam ist.

## Claims

1. Device for test sheet removal at a delivery of a sheet printing press with a sheet upholder (10) which can be moved into the path of sheet deposition above the sheet pile (1) and a sheet stop (3) for the front edges of the sheets which is movable from a stop position (I) set against the sheet pile into a removal position (III) making possible the removal of test sheets (9), **characterised in that** the sheet stop (3) is movable into a second stop position (II) set away from the sheet pile (1) and the sheet feeding is adjustable in such a fashion that the test sheet (9) with its front edge is fed up to the sheet stop (3) set away from the sheet pile and that the sheet stop (3) is movable from the second stop position into the removal position (III).

2. Device according to Claim 1, **characterised in that** the sheet stop (3) is movable by parallel shifting into the second stop position (II).

3. Device according to Claim 1, **characterised in that** the sheet stop (3) is movable by a rotational movement into the second stop position (II).

4. Device according to Claim 3, **characterised in that** the sheet stop (3) has two stop surfaces (31, 32) arranged at an angle to one another wherein the one stop surface (31) is effective in the one stop position (I) set against the sheet pile (1) and the other stop surface (32) in the second stop position (II) set away from the sheet pile (1).

## Revendications

1. Dispositif pour prélever une feuille échantillon dans une sortie d'une machine d'impression de feuilles, comportant un support de feuille (10) pouvant être introduit au-dessus de la pile de feuilles (1) dans la voie de dépose de feuille et une butée de feuille (3) pour le bord avant des feuilles, qui peut être déplacée d'une position de butée (I) rapprochée contre la pile de feuilles dans une position de prélèvement (III) permettant le prélèvement d'une feuille échantillon (9),
**caractérisé en ce que** la butée de feuille (3) peut être déplacée dans une seconde position de butée (II) écartée de la pile de feuille (I) et le transport des feuilles est réglable de sorte que la feuille échantillon (9), par son bord avant, est transportée jusqu'au niveau de la butée de feuille (3) écartée de la pile de feuilles, et **en ce que** la butée de feuille (3) est déplaçable de la seconde position de butée dans la position de prélèvement (III).

2. Dispositif selon la revendication 1,
**caractérisé en ce que** la butée de feuille (3) est déplaçable dans la seconde position de butée (II) par déplacement parallèle.

3. Dispositif selon la revendication 1,
**caractérisé en ce que** la butée de feuille (3) est déplaçable dans la seconde position de butée (II) par un mouvement de rotation.

4. Dispositif selon la revendication 3,
**caractérisé en ce que** la butée de feuille (3) présente deux surfaces de butée (31, 32) agencées sous un angle l'une par rapport à l'autre, une surface de butée (31) étant active dans la première position de butée (I) rapprochée contre la pile de feuilles (1) et l'autre surface de butée (32) étant active dans la seconde position de butée (II) écartée de la pile de feuilles (1).
